# EUROPÄISCHE PATENTANMELDUNG

(11) **EP 4 194 603 A1**
(43) Veröffentlichungstag der Anmeldung: **14.06.2023**
(21) Anmeldenummer: 21212879.7
(22) Anmeldetag: 07.12.2021
(51) Int. Cl.: D06F 39/02

(54) **WASCHGERÄT MIT EINER WASCHMITTELKLAPPE IN EINER WASCHMITTELSCHUBLADE**

(71) Anmelder: V-Zug AG, 6300 Zug (CH)
(72) Erfinder: Hüsler, Bruno, 6314 Unterägeri (CH); Rogenmoser, Fabio, 6315 Alosen (CH); Zwimpfer, Markus, 6287 Aesch (CH)
(74) Vertreter: E. Blum & Co. AG

(57) **Zusammenfassung**

Die Erfindung betrifft ein Waschgerät, insbesondere ein Haushaltswaschgerät, insbesondere eine Waschmaschine (1) oder einen Waschtrockner, zur Durchführung eines Waschprogramms. Das Waschgerät umfasst einen Bottich, eine im Bottich angeordnete Trommel zur Aufnahme von Wäsche und eine Waschmittelschublade (6) mit einer Kammer (8a,8b,8c) zur Aufnahme von Waschmittel. Eine Waschmittelklappe (9), welche in einen geschlossenen und in einen ersten offenen Zustand bewegbar ist, ist ebenfalls vorhanden. Die Waschmittelschublade (6) ist derart ausgestaltet, dass die Waschmittelklappe (9) im geschlossenen Zustand das Waschmittel in der Kammer (8a,8b,8c) zurückhält und im ersten offenen Zustand das Waschmittel aus der Kammer (8a,8b,8c) entweichen lässt. Zudem umfasst das Waschgerät einen Aktor zur Bewegung der Waschmittelklappe (9) vom geschlossenen in den ersten offenen Zustand, und eine Steuerung, um die Waschmittelklappe (9) mittels des Aktors zu bewegen.

## Beschreibung

Die Erfindung betrifft ein Waschgerät, insbesondere ein Haushaltswaschgerät, insbesondere eine Waschmaschine oder ein Waschtrockner. Das Waschgerät ist geeignet ein Waschprogramm durchzuführen. Das Waschgerät umfasst einen Bottich, eine im Bottich angeordnete Trommel zur Aufnahme von Wäsche und eine Waschmittelschublade. Die Waschmittelschublade umfasst eine Kammer, welches geeignet ist, Waschmittel aufzunehmen. Zudem umfasst das Waschgerät eine Waschmittelklappe, welche in einen geschlossenen und in einen ersten offenen Zustand bewegbar ist. Die Waschmittelschublade ist derart ausgestaltet, dass die Waschmittelklappe im geschlossenen Zustand das Waschmittel in der Kammer zurückhält und im ersten offenen Zustand das Waschmittel aus der Kammer entweichen lässt.

### Hintergrund

Waschgeräte bieten üblicherweise drei in einer Waschmittelschublade angeordnete Kammern zur Dosierung bzw. Zuführung von Waschmittel. Das Waschmittel kann flüssig oder pulverförmig sein. Der Benutzer füllt die Dosis für einen einzelnen Waschgang in die Kammern.

Nachteilig an dieser Lösung ist, dass Flüssigwaschmittel nach Einfüllen in die Kammern unmittelbar in den Bottich einläuft. Um dies zu verhindern, steht ein einsetzbarer Drosselschieber zur Verfügung. Das Einsetzen des Drosselschiebers kann aber vergessen gehen.

Insbesondere bei einem programmierten, verzögerten Waschprogrammstart kann das Waschmittel aus den Kammern in den Bottich auslaufen und sich auf Gerätekomponenten oder auf Textilien festsetzen. Durch das Festsetzen können Textilien geschädigt werden und das Waschmittel kann Wasch- und Gerucheigenschaften verlieren. Zudem können eingetrocknete Waschmittelrückstände zu Hygieneproblemen, z.B. Biofilm, im Gerät führen.

Um dies zu vermeiden, wird in den Bedienungsanleitungen von Waschgeräten empfohlen, bei Nutzung eines verzögerten Waschprogrammstarts eine Dosierkugel für das Hauptwaschmittel zu verwenden und diese direkt mit Öffnung nach oben in die Trommel zu legen. Dadurch läuft das Waschmittel erst aus, wenn die Trommel beginnt, sich zu drehen. Dieser Ablauf ist für den Benutzer umständlich.

### Darstellung der Erfindung

Es stellt sich die Aufgabe, ein Waschgerät bereitzustellen, welches für den Benutzer möglichst einfach zu bedienen ist.

Diese Aufgabe wird durch den Gegenstand des unabhängigen Anspruchs gelöst. Demgemäss umfasst ein Waschgerät, insbesondere ein Haushaltswaschgerät, insbesondere eine Waschmaschine oder ein Waschtrockner,
- einen Bottich,
- eine im Bottich angeordnete Trommel zur Aufnahme von Wäsche,
- eine Waschmittelschublade mit einer Kammer zur Aufnahme von Waschmittel, und
- eine Waschmittelklappe, welche in einen geschlossenen und in einen ersten offenen Zustand bewegbar ist.

Insbesondere umfasst das Waschgerät einen Zufuhrkanal, durch welchen Waschmittel von der Waschmittelschublade in den Bottich zuführbar ist.

Die Waschmittelschublade ist derart ausgestaltet, dass die Waschmittelklappe im geschlossenen Zustand das Waschmittel in der Kammer zurückhält, insbesondere sofern die Kammer nicht vollständig gefüllt ist. Ist die Waschmittelklappe im offenen Zustand, so kann das Waschmittel aus der Kammer entweichen, d.h. das Waschmittel wird in den Bottich eingelassen.

Zudem umfasst das Waschgerät einen Aktor zur Bewegung der Waschmittelklappe vom geschlossenen in den ersten offenen Zustand, und eine Steuerung, um die Waschmittelklappe mittels des Aktors zu bewegen. Dies schliesst nicht aus, dass die Waschmittelklappe auch von Hand bewegt werden kann.

Eine durch eine Steuerung öffenbare Waschmittelklappe hat den Vorteil, dass diese im geschlossenen Zustand das Waschmittel in der Kammer zurückhält. Erst wenn das Waschmittel in den Bottich eindosiert werden soll, öffnet sich die Waschmittelklappe. Die Eindosierung des Waschmittels in den Bottich erfolgt somit erst dann, wenn das Waschmittel während der Ausführung des Waschprogramms im Bottich benötigt wird.

Die eingangs erwähnten Nachteile werden dadurch vermieden. Bei Programmierung eines verzögerten Waschprogrammstarts läuft das Waschmittel nicht unmittelbar nach dem Einfüllen und noch vor dem Waschprogrammstart aus der Kammer in den Bottich ein. Das Waschmittel setzt sich vor dem Waschprogrammstart nicht auf Gerätekomponenten oder auf Textilien fest. Textilien werden nicht geschädigt und das Waschmittel verliert nicht an Wasch- und Geruchseigenschaften. Der Benutzer muss bei einem verzögerten Waschprogrammstart keine Dosierkugel verwenden und diese mit dem eingefüllten Waschmittel in die Trommel geben.

Mit Vorteil ist die Steuerung dazu ausgestaltet, die Waschmittelklappe zu einem beliebigen Zeitpunkt während der Durchführung des Waschprogramms vom geschlossenen in den ersten offenen Zustand zu bewegen. Insbesondere kann die Waschmittelklappe während der Durchführung eines einzelnen Waschprogramms mindestens zweimal vom geschlossenen in den ersten offenen Zustand bewegt werden.

Dadurch kann Waschmittel zu unterschiedlichen und mehreren Zeitpunkten während des Ablaufs des Waschprogramms in den Bottich eindosiert werden. Die Dosierung erfolgt zeitgenau und präzise. Dadurch kann mit weniger Waschmittel gewaschen und das Waschergebnis kann verbessert werden.

Insbesondere ist die Steuerung dazu ausgestaltet, die Waschmittelklappe während der Durchführung des Waschprogramms vom ersten offenen Zustand in den geschlossenen Zustand zu bewegen, insbesondere derart, dass nach Erreichen des geschlossenen Zustands Waschmittel in der Kammer vorhanden ist. Die Steuerung bzw. der Aktor kann die Waschmittelklappe nicht nur öffnen, sondern auch schliessen. Öffnet die Steuerung die Waschmittelklappe zu einem ersten Zeitpunkt nur kurz, entweicht nicht das gesamte, in die Kammer eingefüllt Waschmittel. Das in der Kammer übrig gebliebene Waschmittel kann zu einem späteren Zeitpunkt in den Bottich eindosiert werden.

In einer alternativen Ausführungsform ist es nicht möglich, die Waschmittelklappe mittels des Aktors zu schliessen. In diesem Fall kann das Waschmittel nur zu einem einzelnen Zeitpunkt und nur vollständig in den Bottich eindosiert werden. Die technische Ausgestaltung von Waschmittelklappe und Aktor ist in diesem Fall einfacher.

Vorteilhaft ist die Waschmittelklappe in einen zweiten offenen Zustand bewegbar. Im ersten offenen Zustand kann das Waschmittel mit einem grösseren Volumenstrom entweichen als im zweiten offenen Zustand. D.h. die Waschmittelklappe ist im zweiten offenen Zustand weniger stark geöffnet als im ersten offenen Zustand.

Dies hat den Vorteil, dass das einzudosierende Waschmittelvolumen gesteuert werden kann. Soll beispielsweise nur ein kleiner Teil des in der Kammer vorhandenen Waschmittels eindosiert werden, öffnet die Steuerung die Waschmittelklappe nur wenig, sodass auch nur wenig Waschmittel aus der Kammer entweichen kann.

Im geschlossenen Zustand wird das Waschmittel in der Kammer zurückgehalten. D.h. die Waschmittelklappe hält die Kammer dicht. Dicht sein bedeutet aber nicht, dass die Waschmittelklappe die Kammer zu hundert Prozent dicht hält. Dadurch werden ungewollte und unvermeidbare Undichtheiten berücksichtigt. Insbesondere ist unter einem Zurückhalten von Waschmittel gemeint, dass innerhalb von einer Stunde nicht mehr als 5 ml, insbesondere nicht mehr als 2 ml, Waschmittel aus der Kammer entweicht.

In einer besonderen Ausführungsform weist das Waschgerät eine Feder auf. Diese drückt aufgrund einer Federvorspannung die Waschmittelklappe mittels einer Federkraft in den geschlossenen Zustand. Insbesondere ist der Aktor ausgestaltet, entgegen der Federkraft die Waschmittelklappe mittels einer Aktorkraft in den ersten geöffneten Zustand zu bewegen.

Dies bedeutet, dass sich die Waschmittelklappe im geschlossenen Zustand befindet, sofern der Aktor ruhend ist. Erst wenn der Aktor betätigt wird, öffnet der Aktor die Waschmittelklappe durch die Ausübung einer Kraft. Insbesondere kann die Waschmittelklappe derart ausgestaltet sein, dass sich die Waschmittelklappe aufgrund der Federkraft in den geschlossenen Zustand zurückbewegt, sobald der Aktor die Aktorkraft zurücknimmt. Diese Ausgestaltung von Aktor und Waschmittelklappe ist mechanisch besonders einfach und kostengünstig.

Mit Vorteil kann sich die Waschmittelklappe mittels einer Drehbewegung um eine Drehachse bewegen. Insbesondere liegt die Drehachse in der Feder oder ausserhalb der Feder und/oder der Aktor drückt eine sich geradlinig bewegende Schiene an die Waschmittelklappe, um die Waschmittelklappe zu öffnen.

In einer alternativen Ausführungsform umfasst das Waschgerät eine Feder, welche die Waschmittelklappe mittels einer Federkraft in den ersten offenen Zustand drückt. Zudem ist eine Arretiervorrichtung vorgesehen, um die Waschmittelklappe mittels Arretierung im geschlossenen Zustand zu halten. D.h. im geschlossenen Zustand ist die Waschmittelklappe arretiert und die Feder ist vorgespannt. Sobald die Arretierung gelöst wird, bewegt sich die Waschmittelklappe aufgrund der Federkraft in eine offene Position. Insbesondere kann der Aktor durch eine Betätigung der Arretiervorrichtung die Arretierung lösen, um die Waschmittelklappe vom geschlossenen Zustand in den ersten offenen Zustand zu bewegen.

Diese Ausführungsform hat den Vorteil, dass der Aktor nur eine geringe Kraft aufbringen muss, um die Waschmittelklappe vom geschlossenen Zustand in den offenen Zustand zu bewegen. Denn der Aktor muss lediglich die Arretierung lösen.

Bei einer weiteren alternativen Ausführungsform ist ebenfalls eine Feder vorgesehen, welche die Waschmittelklappe mittels einer Federkraft in den ersten offenen Zustand drückt. Ein Permanentmagnet ist ausgestaltet und angeordnet, die Waschmittelklappe mittels Magnetkraft im geschlossenen Zustand zu halten.

Insbesondere umfasst das Waschgerät eine Schliessvorrichtung, welche die Waschmittelklappe beim Öffnen der Waschmittelschublade automatisch in den geschlossenen Zustand bewegt. Insbesondere erfolgt diese Schliessbewegung durch die vom Benutzer auf die Schublade ausgeübte Kraft. Die Ausgestaltung der Schliessvorrichtung ist sehr einfach. Es ist nicht erforderlich, dass die Waschmittelklappe mittels des Aktors schliessbar ist.

Vorteilhaft kann die Waschmittelklappe derart ausgestaltet sein, dass sie bei geöffneter Waschmittelschublade von Hand geschlossen werden kann. Diese Funktionalität ist mit sämtlichen bereits erwähnten Ausführungsformen kombinierbar. Auch bei einer Ausführungsform, bei welcher die Waschmittelklappe mittels des Aktors geschlossen werden kann, kann der Benutzer die Waschmittelklappe auch von Hand schliessen.

Insbesondere kann bei sämtlichen, beschriebenen Ausführungsformen flüssiges oder pulverförmiges Waschmittel in die Kammer gefüllt werden, ohne dass die Funktionalität der Waschmittelklappe beeinträchtigt würde. Die Waschmittelklappe muss bei Verwendung von pulverförmigen Waschmittel nicht entfernt oder in eine andere Position bewegt werden.

Insbesondere kann die Waschmittelschublade einen Überlaufschutz aufweisen, sodass das Waschmittel bei geschlossener Waschmittelklappe aus der Kammer entweichen kann, sobald die Kammer vollständig gefüllt ist.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1 eine Waschmaschine mit einer Waschmittelschublade;
Fig. 2a eine erste Ausführungsform einer Waschmittelschublade mit einer aktorbetriebenen Waschmittelklappe;
Fig. 2b die erste Ausführungsform in Seitenansicht mit ausgeblendeter Wanne;
Fig. 2c eine Detailzeichnung von Waschmittelklappe und Aktor der ersten Ausführungsform;
Fig. 2d und 2e Seitensichten von Waschmittelklappe und Aktor im offenen und im geschlossenen Zustand;
Fig. 3 eine zweite Ausführungsform einer Waschmittelschublade mit einer aktorbetriebenen Waschmittelklappe;
Fig. 4a eine dritte Ausführungsform einer Waschmittelschublade mit einer aktorbetriebenen Waschmittelklappe;
Fig. 4b die dritte Ausführungsform mit detaillierter Seitansicht;
Fig. 4c die dritte Ausführungsform mit der Waschmittelklappe in geschlossener Position; und
Fig. 4d die dritte Ausführungsform mit der Waschmittelklappe in geöffneter Position.

### Wege zur Ausführung der Erfindung

Fig. 1 zeigt eine Waschmaschine 1 mit einer Türöffnung 2, durch welche Wäsche in eine Trommel 3 einführbar ist. Die Trommel 3 ist innerhalb eines Bottichs 4 angeordnet. Die Trommel 3 und der Bottich 4 sind mittels gestrichelten Linien schematisch dargestellt. Unterhalb des Bottichs ist eine Steuerung 5 angeordnet und ebenfalls mit gestrichelten Linien schematisch dargestellt.

An der Oberseite der Waschmaschine sind eine Waschmittelschublade 6 und ein Bedienelement 7 angeordnet. Die Waschmittelschublade 6 ist aus dem Gehäuse der Waschmaschine 1 herausziehbar. Ist die Waschmittelschublade 6 herausgezogen, kann der Benutzer Waschmittel in die Waschmittelschublade 6 einfüllen.

Fig. 2a zeigt eine erste Ausführungsform einer Waschmittelschublade 6. Diese umfasst drei Kammern 8a, 8b und 8c. Die Kammer 8a dient der Aufnahme von Waschmittel für den Hauptwaschgang. Die Kammer 8b dient der Aufnahme von Waschmittel für den Vorwaschgang. Die Kammer 8c dient der Aufnahme eines Weichspülers. Zumindest die Kammer 8a kann sowohl flüssiges als auch pulverförmiges Waschmittel aufnehmen.

In der Kammer 8a ist eine Waschmittelklappe 9 angeordnet. Die Waschmittelklappe 9 kann zumindest in eine geschlossene Position und in eine erste offene Position bewegt werden. Die Fig. 2a, 2c und 2d zeigen die Waschmittelklappe 9 in geschlossener Position. Die Fig. 2e zeigt die Waschmittelklappe 9 in der ersten geöffneten Position. Ist die Waschmittelklappe 9 geschlossen, wird das in der Kammer 8a vorhandene Waschmittel in der Kammer 8a zurückgehalten. Ist die Waschmittelklappe 9 in der ersten offenen Position, kann das Waschmittel aus der Kammer 8a entweichen. Flüssiges Waschmittel entweicht sofort aus der Kammer 8a und pulverförmiges Waschmittel entweicht, sobald die Kammer 8a mit Wasser geflutet wurde. Der in Fig. 2b gezeigte Pfeil 10 zeigt die Strömungsrichtung von aus der Kammer 8a ausströmenden Waschmittels.

Die Kammern 8a, 8b und 8c sitzen in einer Wanne 11 der Waschmittelschublade 6. An der Aussenseite dieser Wanne 11 ist ein als Elektromotor 12 ausgestalteter Aktor angeordnet. Die Steuerung 5 steuert den Elektromotor 12, setzt diesen bei Bedarf in Betrieb und stoppt diesen auch wieder. Dreht sich der Elektromotor 12, wird seine Drehbewegung auf eine sich linear bewegende Zahnschiene 13 übertragen. Die Zahnschiene 13 überträgt ihre Bewegung sodann auf ein Zahnrad 14 und das Zahnrad 14 überträgt seine Bewegung auf eine Schiene 15. Alternativ könnte die Krafteinleitung auch über einen Riemenantrieb erfolgen.

Ausgehend vom geschlossenen Zustand, wie er in Fig. 2b gezeigt ist, dreht der Elektromotor 12 im Gegenuhrzeigersinn, um die Waschmittelklappe 9 in den ersten offenen Zustand zu bewegen. Die Zahnschiene 13 bewegt sich nach unten, sodass sich das Zahnrad 14 ebenfalls im Gegenuhrzeigersinn dreht. Dies hat zur Folge, dass sich die Schiene 15 nach links bewegt und damit an der Waschmittelklappe 9 anstösst. Die Waschmittelklappe 9 dreht sich im Gegenuhrzeigersinn um die Drehachse 16. Die Bewegungsrichtungen sind in Fig. 2b jeweils mit Pfeilen gekennzeichnet. Die Fig. 2c und 2d zeigen ebenfalls die Waschmittelklappe 9, den Elektromotor 12 und die übrigen Bauteile in der Position bei geschlossener Waschmittelklappe 9.

Als Vergleich dazu zeigt die Fig. 2e die Waschmittelklappe 9 in der ersten geöffneten Position. Es ist gut sichtbar, dass sich die Zahnschiene 13 nach unten, das Zahnrad 14 im Gegenuhrzeigersinn und die Schiene 15 nach links bewegt haben. Die Waschmittelklappe 9 hat sich um die Drehachse 16 im Gegenuhrzeigersinn gedreht.

Ausgehend von der ersten offenen Position, wie sie in Fig. 2e gezeigt ist, kann die Waschmittelklappe 9 auch wieder in die geschlossene Position, wie in Fig. 2d gezeigt, zurückgedreht werden. Hierfür steuert die Steuerung den Elektromotor 12 derart, dass er im Uhrzeigersinn dreht. Die Zahnschiene 13 bewegt sich zurück nach oben, das Zahnrad 14 bewegt sich ebenfalls im Uhrzeigersinn, sodass sich die Schiene 15 nach rechts von der Waschmittelklappe 9 entfernt. Gleichzeitig dreht eine entlang der Drehachse 16, innerhalb der Waschmittelklappe 9 angeordnete Feder 17 die Waschmittelklappe 9 im Uhrzeigersinn zurück in die geschlossene Position. Die Feder 17 ist mittels eines gestrichelten Kreises eingezeichnet.

Zieht der Benutzer die Waschmittelschublade 6 heraus und ist die Waschmitteklappe 9 nicht geschlossen, kann er die Waschmittelklappe 9 auch von Hand schliessen. Ausserdem ist zu erwähnen, dass aufgrund der Ausgestaltung des Öffnungsmechanismus die Waschmittelklappe 9 nicht zwingend in die gezeigte erste offene Position bewegt werden muss. Die Waschmittelklappe 9 kann auch deutlich weniger, d.h. in eine zweite offene Position, geöffnet werden. Diese Möglichkeit kann genutzt werden, um Waschmittel langsamer oder in kleinerer Menge in den Bottich zu dosieren.

Die Fig. 3 zeigte eine zweite Ausführungsform. Gleiche Bauteile werden mit gleichen Bezugsziffern wie bei der ersten Ausführungsform gekennzeichnet. Wiederum ist in der Kammer 8a der Waschmittelschublade 6 eine Waschmittelklappe 9 angeordnet. Auf der Drehachse 16 und innerhalb der Waschmittelklappe 9 ist ebenfalls eine Feder 17 angeordnet, welche die Waschmittelklappe 9 in die geschlossene Position drückt. Soll die Waschmittelklappe 9 in die erste offene Position bewegt werden, dreht der Elektromotor 12 und die Schiene 15 wird in Pfeilrichtung 15a bewegt.

Im Gegensatz zur ersten Ausführungsform sind der Elektromotor 12 und die Schiene 15 nicht an der Wanne 11 angeordnet, sondern losgelöst von der Waschmittelschublade 6 in der Waschmaschine 1 verbaut. Wird die Waschmittelschublade 6 vom Benutzer aus der Waschmaschine 1 gezogen, so löst sich der Kontakt zwischen der Zahnschiene 15 und der Waschmittelklappe 9 sofort. War die Waschmittelklappe 9 bei geschlossener Waschmittelschublade 6 in der ersten offenen Position, so dreht die Feder 17 die Waschmittelklappe 9 beim Herausziehen der Waschmittelschublade 6 sofort in die geschlossene Position.

Die Fig. 4a bis 4 d zeigen eine dritte alternative Ausführungsform. Die Fig. 4b ist eine detaillierte Seitenansicht der Waschmittelschublade 6. Innerhalb der Waschmittelklappe 9 liegt auf der Drehachse erneut eine Feder 17, welche, im Gegensatz zu den bisherigen Ausführungsformen, die Waschmittelklappe 9 in die erste offene Position drückt bzw. bewegt. Wie in Fig. 4b gezeigt, wird die Waschmittelklappe 9 entgegen der Federkraft mittels einer Arretiervorrichtung 18 in geschlossener Position gehalten. Die Arretiervorrichtung 18 blockiert einen Vorsprung 19 der Waschmittelklappe 9. Aufgrund dieser Blockierung kann sich die Waschmittelklappe 9 nicht öffnen.

Soll die Waschmittelklappe 9 von der geschlossenen Position in die erste offene Position bewegt werden, steuert die Steuerung 5 den Elektromotor 12 derart, dass sich der Stössel 20 in Pfeilrichtung 21 bewegt. Die Arretiervorrichtung 18 dreht sich im Uhrzeigersinn, wie in Fig. 4b gezeigt, um ihre Drehachse 22. Der Vorsprung 19 wird freigegeben und die Feder 16 dreht die Waschmittelklappe 9 von der geschlossenen Position in die erste offene Position.

Bei dieser dritten Ausführungsform ist es nicht möglich, die Waschmittelklappe 9 mittels des Elektromotors 12 zurück in die geschlossene Position zu bewegen. Wie diese Bewegung durchgeführt wird, soll anhand der Fig. 4c und 4d erläutert werden. Die Fig. 4c zeigt die Waschmittelschublade 6 mit der Waschmittelklappe 9 in geschlossener Position und die Fig. 4d zeigt die Waschmittelschublade 6 mit der Waschmittelklappe 9 in der ersten offenen Position. Wurde die Waschmittelklappe 9 während des Waschprogramms in die erste offene Position bewegt, so zeigt sich am Ende des Waschprogramms die Situation gemäss Fig. 4d.

Die Waschmittelklappe 9 umfasst an ihrer Oberseite einen Steg 23. Zudem umfasst die Waschmaschine 1 einen Öffnungshebel 24. Der Öffnungshebel 24 ist stationär an der Waschmaschine 1 angeordnet und bewegt sich beim Herausziehen und Hineinstossen der Waschmittelschublade 6 nicht mit dieser mit.

Wird die Waschmittelschublade 6 ausgehend von der in Fig. 4d gezeigten Situation, d.h. mit offener Waschmittelklappe 9, vom Benutzer zu Beginn eines Waschprogramms herausgezogen, um Waschmittel einzufüllen, so stösst der Steg 23 an den Öffnungshebel 24. Die Waschmittelklappe 9 dreht sich mit dem Steg 23 zurück in die geschlossene Position. Der in Fig. 4b gezeigte Vorsprung 19 wird in die Arretiervorrichtung 18 gedrückt, so dass die Waschmittelklappe 9 trotz der vorgespannten Feder 16 sich nicht aus der geschlossenen Position löst. Nachdem der Benutzer die Waschmittelschublade 6 in die Waschmaschine 1 zurückgeschoben hat, zeigt sich die Situation gemäss Fig. 4c. Der Steg 23 und der Öffnungshebel 24 wirken gemeinsam als Schliessvorrichtung.

Ein beispielhafter Waschvorgang könnte wie folgt aussehen: Der Benutzer zieht die Waschmittelschublade 6 in Ausgestaltung der ersten Ausführungsform aus der Waschmaschine 1 heraus, füllt Waschmittel zumindest in die Kammer 8a ein und schliesst die Waschmittelschublade 6 anschliessend. Die Waschmittelklappe 9 ist in geschlossenem Zustand. Es strömt kein Waschmittel in den Bottich. Der Benutzer aktiviert ein Waschprogramm.

Nach Beginn des Hauptwaschgangs öffnet der Elektromotor 12, gesteuert durch die Steuerung 5, die Waschmittelklappe 9. Wasser wird in die Kammer 8a eingeströmt und das Waschmittel, flüssig oder in Pulverform, gelangt vollständig in den Bottich.

Alternativ könnte die Waschmittelklappe 9 nur wenig und kurz öffnen und nur einen Teil des Waschmittels in den Bottich einströmen lassen. Die Steuerung 5 könnte dann zu einem späteren Zeitpunkt die Waschmittelklappe 9 erneut öffnen, um das übrige Waschmittel in den Bottich einströmen zu lassen.

Während in der vorliegenden Anmeldung bevorzugte Ausführungen der Erfindung beschrieben sind, ist klar darauf hinzuweisen, dass die Erfindung nicht auf diese beschränkt ist und in auch anderer Weise innerhalb des Umfangs der folgenden Ansprüche ausgeführt werden kann.

## Patentansprüche

1. Waschgerät, insbesondere Haushaltswaschgerät, insbesondere eine Waschmaschine (1) oder ein Waschtrockner, zur Durchführung eines Waschprogramms, umfassend
- einen Bottich (4),
- eine im Bottich (4) angeordnete Trommel (3) zur Aufnahme von Wäsche,
- eine Waschmittelschublade (6) mit einer Kammer (8a,8b,8c) zur Aufnahme von Waschmittel,
- mindestens eine Waschmittelklappe (9), welche in einen geschlossenen und in einen ersten offenen Zustand bewegbar ist,
wobei die Waschmittelschublade (6) derart ausgestaltet ist, dass die Waschmittelklappe (9) im geschlossenen Zustand das Waschmittel in der Kammer (8a,8b,8c) zurückhält und im ersten offenen Zustand das Waschmittel aus der Kammer (8a,8b,8c) entweichen lässt,
**dadurch gekennzeichnet, dass** das Waschgerät umfasst
- einen Aktor (12) zur Bewegung der Waschmittelklappe (9) vom geschlossenen in den ersten offenen Zustand, und
- eine Steuerung (5), um die Waschmittelklappe (9) mittels des Aktors (12) zu bewegen.

2. Waschgerät nach Anspruch 1, wobei die Steuerung (5) ausgestaltet ist, die Waschmittelklappe (9) mittels des Aktors (12) zu einem beliebigen Zeitpunkt während der Durchführung des Waschprogramms vom geschlossenen in den ersten offenen Zustand zu bewegen.

3. Waschgerät nach einem der vorangehenden Ansprüche, wobei die Steuerung (5) ausgestaltet ist, die Waschmittelklappe (9) mittels des Aktors (12) während der Durchführung eines einzelnen Waschprogramms mindestens zweimal vom geschlossenen in den ersten offenen Zustand zu bewegen.

4. Waschgerät nach einem der vorangehenden Ansprüche, wobei die Steuerung (5) ausgestaltet ist, die Waschmittelklappe (9) mittels des Aktors (12) während der Durchführung des Waschprogramms vom ersten offenen Zustand in den geschlossenen Zustand zu bewegen,
insbesondere derart, dass nach Erreichen des geschlossenen Zustands Waschmittel in der Kammer (8a,8b,8c) noch vorhanden ist.

5. Waschgerät nach einem der Ansprüche 1 oder 2, wobei der Aktor (12) dazu ausgestaltet ist, die Waschmittelklappe (9) nicht schliessen zu können.

6. Waschgerät nach einem der vorangehenden Ansprüche, wobei die Waschmittelklappe (9) mittels des Aktors (12) in mindestens einen zweiten offenen Zustand bewegbar ist, wobei im ersten offenen Zustand das Waschmittel mit einem grösseren Volumenstrom aus der Kammer (8a,8b,8c) entweichbar ist als im zweiten offenen Zustand.

7. Waschgerät nach einem der vorangehenden Ansprüche, wobei im geschlossenen Zustand zurückhalten bedeutet, dass im geschlossenen Zustand innerhalb von einer Stunde nicht mehr als 5 ml, insbesondere nicht mehr als 2 ml Waschmittel aus der Kammer (8a,8b,8c) entweicht.

8. Waschgerät nach einem der vorangehenden Ansprüche, aufweisend eine Feder (17), welche die Waschmittelklappe (9) mittels einer Federkraft in den geschlossenen Zustand drückt.

9. Waschgerät nach Anspruch 8, wobei der Aktor (12) ausgestaltet ist, entgegen der Federkraft die Waschmittelklappe (9) mittels einer Aktorkraft in den ersten geöffneten Zustand zu bewegen.

10. Waschgerät nach einem der Ansprüche 8 bis 9, wobei die Waschmittelklappe (9) ausgestaltet ist, sich mittels einer Drehbewegung um eine Drehachse (16) zu bewegen, insbesondere wobei
- die Drehachse (16) in der Feder (17) oder ausserhalb der Feder liegt, und/oder
- der Aktor (12) eine sich geradlinig bewegende Schiene (15) an die Waschmittelklappe (9) drückt, um die Waschmittelklappe (9) zu öffnen.

11. Waschgerät nach einem der Ansprüche 1 bis 7, aufweisend
- eine Feder (17), welche die Waschmittelklappe (9) mittels einer Federkraft in den ersten offenen Zustand drückt,
- eine Arretiervorrichtung (18), um die Waschmittelklappe (9) in einer Arretierung entgegen der Federkraft im geschlossenen Zustand zu halten, insbesondere wobei der Aktor (12) ausgestaltet ist, die Arretierung zu lösen.

12. Waschgerät nach einem der Ansprüche 1 bis 7, aufweisend
- eine Feder (17), welche die Waschmittelklappe (9) mittels einer Federkraft in den ersten offenen Zustand drückt,
- einen Permanentmagneten, ausgestaltet und angeordnet, um die Waschmittelklappe (9) im geschlossenen Zustand zu halten.

13. Waschgerät nach einem der vorangehenden Ansprüche, aufweisend eine Schliessvorrichtung (23,24), welche ausgestaltet ist, die Waschmittelklappe (9) beim Öffnen der Waschmittelschublade (6) automatisch in den geschlossenen Zustand zu bewegen.

14. Waschgerät nach einem der vorangehenden Ansprüche, wobei die Waschmittelklappe (9) ausgestaltet ist, bei geöffneter Waschmittelschublade (6) von Hand geschlossen werden zu können.

15. Waschgerät nach einem der vorangehenden Ansprüche, wobei das Waschgerät derart ausgestaltet ist, dass die Kammer (8a,8b,8c) flüssiges oder pulverförmiges Waschmittel aufnehmen kann und das flüssige oder pulverförmige Waschmittel im ersten offenen Zustand aus der Kammer (8a,8b,8c) entweicht.
